# DEMANDE DE BREVET EUROPEEN

(11) **EP 4 759 768 A1**
(43) Date de publication de la demande: **17.06.2026**
(21) Numéro de dépôt: 25221360.8
(22) Date de dépôt: 08.12.2025
(51) Int. Cl.: B66F 9/065, B66F 9/24, B66F 11/04, B66F 17/00

(54) **SYSTÈME DE SÉCURITÉ POUR UNE MACHINE DE MANUTENTION**

(30) Priorité: 13.12.2024 FR 2414040
(71) Demandeur: MANITOU BF, 44150 Ancenis (FR)
(72) Inventeur: BREHIER, Valentin, 44150 ANCENIS (FR)
(74) Mandataire: Loyer & Abello

(57) **Abrégé**

L'invention concerne un système de sécurité pour une machine de manutention comprenant : un contrôleur (32, 271, 202, 19) configuré pour :
- déterminer un état de stabilité de la machine de manutention ;
- déterminer une décélération admissible de la machine de manutention en fonction de l'état de stabilité, la décélération admissible étant apte à arrêter la machine de manutention sans causer un basculement de la machine de manutention;
- déterminer une distance d'arrêt minimale en fonction d'une vitesse de déplacement actuelle de la machine de manutention et de la décélération admissible,
- déterminer une distance d'arrêt maximale admissible ;
- en réponse à la détermination de ce que la distance d'arrêt minimale est ou devient supérieure à la distance d'arrêt maximale admissible, transmettre un signal à un élément de la machine de manutention pour réduire la vitesse de déplacement.

## Description

### Domaine technique

L'invention se rapporte au domaine des systèmes de sécurité pour une machine de manutention et notamment au domaine des systèmes anti-basculement, des systèmes anti-collision et des systèmes de freinage. En particulier, l'invention se rapporte au domaine des systèmes pour éviter un basculement d'une machine de manutention lors du freinage.

L'invention trouve une application particulière pour les machines de manutention comportant un corps principal monté sur des roues pour se déplacer au sol, un bras de manutention destiné à recevoir une charge devant être déplacée, le bras de manutention étant articulé autour d'un axe horizontal par rapport au corps principal, et un dispositif d'actionnement configuré pour exécuter un mouvement du bras de manutention par rapport au corps principal, le dispositif d'actionnement comportant un vérin hydraulique de levage monté entre le bras de manutention et le corps principal pour exécuter un mouvement du bras de manutention autour de l'axe horizontal.

Une telle machine peut notamment être réalisée sous la forme de chariot élévateur à bras télescopique, grue de levage, nacelle élévatrice, chargeuse à godet ou autre.

### Arrière-plan technologique

Une machine de manutention peut comprendre un système anti-collision pour éviter les collisions involontaires avec des objets, tels que d'autres engins, des personnes ou des structures. Un tel système anti-collision peut comprendre un capteur pour détecter les objets et commander un ou plusieurs dispositifs de freinage pour empêcher la machine de manutention d'entrer en collision avec un objet détecté.

Cependant, à certaines vitesses au moment du freinage, une décélération excessive peut être appliquée à la machine de manutention d'après la commande du système anti-collision. Cette décélération excessive entraine alors un basculement indésirable vers l'avant dans le sens de la marche.

Il est souhaitable d'éviter une telle situation.

La publication US202215083 propose un système anti-collision qui ralentit ou arrête une machine de manutention en réponse à la détection d'un obstacle en tenant compte de l'exigence de stabilité lors du freinage.

### Résumé de l'invention

Une idée à la base de l'invention est d'adapter la vitesse de déplacement de la machine de manutention pour que la machine de manutention soit à tout instant capable de s'arrêter de manière sûre.

L'invention fournit un système de sécurité pour une machine de manutention, le système de sécurité comprenant :
un contrôleur configuré pour :
- déterminer un état de stabilité de la machine de manutention,
- déterminer une décélération admissible de la machine de manutention en fonction de l'état de stabilité, la décélération admissible étant apte à arrêter la machine de manutention sans causer un basculement de la machine de manutention,
- déterminer une distance d'arrêt minimale en fonction d'une vitesse de déplacement actuelle de la machine de manutention et de la décélération admissible,
- déterminer une distance d'arrêt maximale admissible,
- en réponse à la détermination de ce que la distance d'arrêt minimale ou une distance d'arrêt de référence dépendant de la distance d'arrêt minimale est ou devient supérieure à la distance d'arrêt maximale admissible, transmettre un signal d'adaptation à un élément de la machine de manutention pour réduire la vitesse de déplacement actuelle de sorte que la distance d'arrêt minimale ou la distance d'arrêt de référence devienne ou reste inférieure ou égale à la distance d'arrêt maximale admissible.

Selon des modes de réalisation, un tel système de sécurité peut comporter une ou plusieurs des caractéristiques suivantes.

Certains aspects de l'invention partent de l'idée de prendre en compte les données de localisation de la machine de manutention.

En particulier, une idée à la base de certains aspects de l'invention est de tenir compte d'une position relative de la machine de manutention dans son environnement ou d'une position absolue de la machine de manutention pour déterminer une vitesse de déplacement de la machine garantissant que la machine de manutention soit à tout instant capable de s'arrêter de manière sûre.

Pour cela, selon un mode de réalisation, le système de sécurité comprend en outre un système de localisation configuré pour acquérir des données de localisation de la machine de manutention et le contrôleur est configuré pour déterminer la distance d'arrêt maximale admissible en fonction des données de localisation de la machine de manutention.

Grâce à ces caractéristiques, il est possible de garantir que la machine de manutention soit à tout instant capable de s'arrêter de manière sûre dans les conditions imposées par la localisation de la machine de manutention, notamment en respectant la réglementation routière applicable à la position actuelle de la machine de manutention.

Selon un mode de réalisation, le calculateur est configuré pour déterminer la distance d'arrêt maximale admissible en outre en fonction d'une situation météorologique dans une zone géographique et/ou d'un nombre de machines de manutention présentes dans une zone géographique, la zone géographique étant déterminée à partir des données de localisation de la machine de manutention.

Selon un mode de réalisation, le calculateur est configuré pour déterminer la distance d'arrêt maximale admissible en fonction de données d'horodatage.

Selon une réalisation, le système de localisation est adapté pour déterminer une position relative ou absolue du chariot à bras télescopique et le calculateur est apte à déterminer la distance d'arrêt maximale admissible à partir de la position relative ou absolue du chariot à bras télescopique.

Par exemple, le calculateur détermine la distance d'arrêt maximale admissible définie par une réglementation applicable à la position relative ou absolue de la machine de manutention.

Selon un mode de réalisation, le système de localisation comprend un ou plusieurs capteurs d'environnement configurés pour reconnaitre un panneau de signalisation et une indication réglementaire contenue dans le panneau de signalisation.

Grâce à ces caractéristiques, le système de localisation peut déterminer une localisation relative de la machine par rapport à des éléments de son environnement, notamment par rapport à des panneaux de signalisation routière, et extraire des informations de l'analyse de ces images, par exemple des informations réglementaires.

Ainsi, le calculateur peut déterminer la distance d'arrêt maximale admissible d'après l'indication réglementaire contenue dans le panneau de signalisation.

Selon un mode de réalisation, le calculateur est configuré pour déterminer la distance d'arrêt maximale admissible à partir de la localisation absolue de la machine de manutention, et d'une ou plusieurs informations réglementaires applicables à cette localisation absolue, la ou les informations réglementaires étant contenue dans une ou plusieurs des bases de données accessibles par le calculateur.

Selon un mode de réalisation, le système de localisation comprend un système de positionnement par géolocalisation satellite ou un système de positionnement par géolocalisation GSM utilisant les antennes et les technologies des réseaux de téléphonie mobile, conçus pour la voix et le transfert de données, comme le GSM, l'UMTS ou le LTE.

Certains aspects de l'invention partent de l'idée de prendre en compte la portée de détection de certains capteurs de la machine de manutention.

En particulier, une idée à la base de certains aspects de l'invention est de tenir compte d'une une zone de couverture d'un capteur de détermination de distance pour déterminer une vitesse de déplacement de la machine de manutention garantissant que la machine de manutention soit à tout instant capable de s'arrêter de manière sûre.

Pour cela, selon un mode de réalisation, le système de sécurité comprend un capteur de détermination de distance embarqué dans la machine de manutention, le capteur de détermination de distance étant configuré pour déterminer une distance entre la machine de manutention et un objet positionné dans une zone de couverture, le calculateur étant configuré pour déterminer la distance d'arrêt maximale admissible en fonction d'une dimension représentative de la zone de couverture du capteur de détermination de distance.

Selon un mode de réalisation, le capteur de détermination de distance comprend un ou plusieurs capteurs d'objets configurés pour générer un signal d'objet indiquant la détection de tout ou partie d'un objet dans la zone de couverture, le capteur de détermination de distance étant configuré pour déterminer la distance entre la machine de manutention et l'objet positionné dans la zone de couverture à partir des signaux d'objets générés par le ou les capteurs d'objets.

Selon un mode de réalisation, le ou les capteurs d'objets sont chacun caractérisés par une zone de perception, le ou les capteurs d'objets étant capables de détecter un objet positionné à l'intérieur de leur zone de perception, la zone de couverture étant la réunion des zones de perception.

Selon un mode de réalisation, le ou les capteurs d'objet comprennent un ou plusieurs imageurs un ou plusieurs capteurs de détection et de télémétrie par la lumière (LIDAR), un ou plusieurs capteurs de navigation par le son (SONAR), et/ou un ou plusieurs capteurs de détection et de télémétrie par radio (RADAR).

Selon un mode de réalisation, la dimension représentative de la zone de couverture est comprise dans l'une des gammes suivantes : [0m ;175m], [0m ;150m], [0m ;125m], [0m ;100m], [0m ;75m], [0m ;50m], [0m ;25m].

Selon un mode de réalisation, la au moins une dimension représentative de la zone de couverture est une dimension représentative formant un angle nul avec la direction de mouvement de la machine de manutention.

Selon un mode de réalisation, la au moins une dimension représentative de la zone de couverture est une plus petite dimension parmi une pluralité de dimensions représentatives de la zone de couverture.

Par exemple, la au moins une dimension représentative de la zone de couverture est sélectionnée par le calculateur en tenant compte de la vitesse courante de la machine de manutention.

Selon un mode de réalisation, la au moins une dimension représentative de la zone de couverture est prédéterminée et enregistrée dans une base de données accessible par le calculateur.

Selon un mode de réalisation, le système de sécurité comprend en outre un système anti-collision configuré pour détecter automatiquement un risque de choc avec un objet positionné dans la zone de couverture de la machine de manutention à partir de la distance entre la machine de manutention et l'objet positionné dans la zone de couverture et pour activer un système de freinage de la machine de manutention afin de réduire la vitesse de la machine de manutention et d'éviter le choc ou d'en atténuer les conséquences.

Un tel système de sécurité peut prévoir que la distance d'arrêt de référence dépasse la distance d'arrêt minimale par une distance de sécurité ou une marge de sécurité. Dans ce cas, la distance d'arrêt de référence est par exemple une distance d'activation correspondant à la somme de la distance d'arrêt minimale et de la distance de sécurité. La distance de sécurité est par exemple déterminée en tenant compte d'une durée de réaction de l'élément de la machine de manutention.

Selon un mode de réalisation, le système de sécurité comprend un détecteur de basculement, par exemple agencé au niveau d'un essieu arrière de la machine de manutention. Selon un mode de réalisation, le détecteur de basculement est configuré pour produire un signal relatif à un moment de basculement appliqué au châssis de la machine de manutention autour d'un axe de basculement, par exemple situé au niveau de l'essieu avant. Selon un mode de réalisation, l'état de stabilité est déterminé en fonction du signal produit par le détecteur de basculement.

Selon un mode de réalisation, le système de sécurité comprend un système de pesage de charge pour déterminer une masse et une position d'une charge transportée par la machine de manutention, le contrôleur étant configuré pour déterminer l'état de stabilité en fonction de la masse et de la position de la charge déterminés par le système de pesage de charge. Selon un mode de réalisation, le système de pesage comporte un capteur de pression pour produire un signal relatif à une pression dans un vérin hydraulique de levage d'un bras de manutention de la machine de manutention.

Selon un mode de réalisation, le calculateur est en outre configuré pour :
- déterminer ou prédire une localisation géographique future à partir de la localisation géographique courante et/ou des localisation géographiques passées,
- un état de stabilité futur à partir de l'état de stabilité courant et/ou des états de stabilité passés,
- déterminer la distance d'arrêt minimale à partir de la prédiction de la localisation géographique future et de l'état de stabilité futur.

Selon un mode de réalisation, l'invention fournit aussi une machine de manutention comprenant un système de sécurité précité. Une telle machine de manutention peut aussi comporter un corps principal monté sur des roues pour se déplacer au sol, un bras de manutention destiné à recevoir une charge devant être déplacée, le bras de manutention étant articulé autour d'un axe horizontal par rapport au corps principal, et un dispositif d'actionnement configuré pour exécuter un mouvement du bras de manutention par rapport au corps principal, le dispositif d'actionnement comportant un vérin hydraulique de levage monté entre le bras de manutention et le corps principal pour exécuter un mouvement du bras de manutention autour de l'axe horizontal.

La machine de manutention comprend un élément apte à recevoir le signal d'adaptation et à réduire la vitesse de déplacement de la machine de manutention en réponde au signal d'adaptation. Selon des modes de réalisation, l'élément pour réduire la vitesse de déplacement actuelle fait partie d'une chaine de transmission ou d'un système de freinage de la machine de manutention.

Selon un autre aspect, le bras de manutention comprend au moins deux segments télescopiques déployables à l'aide d'un vérin d'extension agencé entre les au moins deux segments.

Selon un mode de réalisation, la machine de manutention est configurée sous la forme d'un chariot élévateur à bras télescopique.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
La [Fig.1] est une représentation schématique d'un chariot élévateur à bras télescopique dans lequel des modes de réalisation de l'invention peuvent être mis en œuvre.
La [Fig.2] est une représentation schématique d'une vue arrière du chariot élévateur à bras télescopique.
La [Fig.3] est une représentation schématique du système de positionnement détectant un panneau de signalisation routière.
La [Fig.4] est une représentation schématique des différentes situations auxquelles le système anti-collision est confronté.
La [Fig.5] illustre les caractéristiques techniques d'un exemple de capteur d'objet.
La [Fig.6] est une représentation fonctionnelle d'une machine de manutention comprenant un système de sécurité.
La [Fig.7] est un exemple de graphe définissant pour un tracteur et une machine de manutention une décélération minimale en fonction de leur vitesse de déplacement courante.
La [Fig.8] est un diagramme de processus illustrant un procédé de commande de sécurité.

### Description des modes de réalisation

On va décrire ci-dessous des modes de réalisation d'un système de sécurité 1 pour un chariot élévateur à bras télescopique 1000.

Chariot élévateur à bras télescopique 1000

En référence à la [Fig.1], le chariot élévateur à bras télescopique 1000 comprend un châssis 200 supporté sur le sol par l'intermédiaire d'un essieu avant portant des roues avant 300 et d'un essieu arrière portant des roues arrière 400. Le chariot élévateur à bras télescopique 1000 comprend un bras de manutention 600 du type télescopique monté sur le châssis 200 par une première extrémité et orientable autour d'un axe de rotation 70 transversal par rapport au châssis 200.

Dans une variante non représentée, le chariot à bras télescopique 1000 peut comporter une tourelle rotative permettant une orientation du bras de manutention autour d'un axe vertical, comme décrit par exemple dans la publication EP3187373 A1.

Le bras de manutention 600 comprend au moins deux segments télescopiques déployables à l'aide d'un vérin hydraulique d'extension agencé entre les au moins deux segments.

Le bras de manutention 600 comprend un outil porte charge 140 articulé à une deuxième extrémité du bras de manutention 600 par la liaison 150 et configuré pour porter une charge utile 90. Dans l'exemple représenté l'outil porte charge 140 est une fourche mais d'autres outils peuvent être employés, par exemple un godet.

Le bras de manutention 600 est déplaçable en rotation par un vérin hydraulique de levage 80 relié au châssis 200 et au bras de manutention 600. Le bras de manutention 600 comprend au moins deux segments télescopiques déployables à l'aide d'un vérin d'extension, non représenté, agencé entre les au moins deux segments. Un actionneur d'orientation, non représenté, est agencé pour modifier l'orientation de l'outil porte charge 140 autour d'un axe de rotation transversal par rapport au châssis 200. Cet actionneur d'orientation peut être un actionneur hydraulique.

Le chariot élévateur à bras télescopique 1000 comprend une ou plusieurs chaines de transmission incluant un ou plusieurs moteur thermique ou électrique (non représentés) et adaptées pour transmettre une énergie générée par le ou les moteurs aux différents actionneurs du chariot élévateur à bras télescopique 1000

Les actionneurs entrainés par la ou les chaines de transmission sont notamment les actionneurs de manutention, tels que le bras de manutention 600 et l'outil porte charge 140, et les actionneurs de mobilité, telles que les roues avant 300 et les roues arrière 400.

Par exemple, un premier moteur est configuré pour entrainer les roues avant 300 et/ou les roues arrière 400 par l'intermédiaire d'une première chaine de transmission 500 et un deuxième moteur est configuré pour actionner le bras de manutention 600 et l'outil porte charge 140 par l'intermédiaire d'une deuxième chaine de transmission, notamment une chaine de transmission hydraulique.

Le chariot élévateur à bras télescopique 1000 comprend un système de freinage 26. Le système de freinage 26 comprend une pédale de freinage 262 un ou plusieurs actionneurs de freinage 261 configuré pour réduire une vitesse du chariot élévateur à bras télescopique 1000. De plus, le système de freinage comprend un contrôleur de freinage 263 configuré pour recevoir un signal de freinage indiquant une force de freinage que le ou les actionneurs de freinage 261 vont appliquer aux roues avant 300et/ou arrière 400.

Le chariot élévateur à bras télescopique 1000 comprend en outre un organe de demande 120 configuré pour piloter manuellement les actionneurs du bras de manutention 600 à savoir le vérin d'extension et/ou l'actionneur d'orientation.

L'organe de demande 120 permet notamment d'élever et d'abaisser le bras de manutention 600, de déployer ou rétracter le bras de manutention 600 et/ou de modifier l'orientation de l'outil porte charge 140 par l'intermédiaire d'un système hydraulique connu en soi.

L'organe de demande 120 peut être un bloc manipulateur hydro-proportionnel qui délivre un signal de demande hydraulique. Ce signal hydraulique peut alors être converti en signal électrique communicable à un calculateur 7. En alternative, l'organe de demande 120 peut être un bloc manipulateur électro-proportionnel qui délivre un signal de demande électrique communicable au calculateur 7. L'organe de demande 120 pourrait revêtir d'autres formes, par exemple boutons, leviers, écran tactile, etc.

La [Fig.1] montre le bras de manutention 600 portant la charge utile 90 dans une position haute et rétractée en trait continu et dans plusieurs positions plus basses et plus déployées en trait interrompu.

Le chariot élévateur à bras télescopique 1000 comprend un système de détermination d'une vitesse courante 25 configuré pour déterminer une vitesse courante du chariot élévateur à bras télescopique 1000. Le système de détermination d'une vitesse courante 25 peut comprendre un ou plusieurs capteurs de vitesse embarqués sur le chariot à bras télescopique 1000. Le ou les capteurs de vitesse embarqués peuvent comprendre des compteurs-tours mesurant un nombre de tours d'un élément du système de transmission du chariot élévateur à bras télescopique 1000 ou une vitesse d'une roue parmi les roues avant 300 et/ou les roues arrière 400.

Le chariot élévateur à bras télescopique 1000 comprend un système de communication 71 adapté pour communiquer avec d'autres équipements, par exemple un système de gestion de flotte informatisé. Le système de communication 71 est adapté pour transmettre des signaux générés par le système de sécurité 1, et pour recevoir des signaux, par exemple de la part d'un serveur central distant. Le système de communication 71 est par exemple adapté pour transmettre les signaux reçus au système de sécurité 1. Dans un mode de réalisation, une distance d'arrêt maximale admissible est transmise par le système de gestion de flotte pour être appliquée par le système de sécurité 1.

En référence à la [Fig.6], le système de sécurité 1 comprend un système anti-collision 20, un système anti-basculement 27 et/ou un système de position 19, un premier système de détermination d'une distance maximale 321 et/ou deuxième système de détermination d'une distance maximale 322 et un contrôleur de limitation de vitesse 32.

### Système anti-collision 20

Le système anti-collision 20 est capable de détecter automatiquement un risque de choc du chariot élévateur à bras télescopique 1000 et d'activer le système de freinage 26 du chariot élévateur à bras télescopique 1000 afin de réduire la vitesse de ce dernier et d'éviter le choc ou d'en atténuer les conséquences.

Le système anti-collision 20 comprend un ou plusieurs des capteurs d'objets 201 et un capteur de détermination de distance 203. Le ou les capteurs d'objets 201 et le capteur de détermination de distance 203 peuvent être confondus ou séparés. De plus, le ou les capteurs d'objets 201 et le capteur de détermination de distance 203 peuvent être séparés du système anti-collision et être indépendants au sein du chariot à bras télescopique 1000.

Le système anti-collision 20 comprend un contrôleur anti-collision 202 configuré pour traiter des signaux envoyés par les capteurs d'objets 201 et/ou le capteur de détermination de distance 203 et communiquer avec les autres systèmes du système de sécurité 1.

Le ou les capteurs d'objets 201 sont configurés pour générer un signal d'objet indiquant la détection de tout ou partie d'un objet 900 dans une zone de couverture 23.

Le ou les capteurs d'objet 201 sont caractérisés par une zone de perception SR. Ils sont capables de détecter un objet positionné à l'intérieur de leur zone de perception.

Le ou les capteurs d'objet 201 sont, notamment, adaptés pour détecter un obstacle au déplacement du chariot à bras télescopique 1000 ou encore un panneau de signalisation routière 10.

Le ou les capteurs d'objet 201 peuvent inclure, par exemple, un ou plusieurs imageurs (par exemple, une ou plusieurs caméras), un ou plusieurs capteurs de détection et de télémétrie par la lumière (LIDAR), un ou plusieurs capteurs de navigation par le son (SONAR), ou un ou plusieurs capteurs de détection et de télémétrie par radio (RADAR), ou tout autre type de capteur approprié.

Le ou les capteurs d'objets 201 peuvent être montés sur le chariot élévateur à bras télescopique 1000, par exemple à l'avant de du chariot élévateur à bras télescopique 1000, comme illustré sur la [Fig.1]. Il est envisagé qu'un ou plusieurs capteurs d'objets 201 puissent être montés en plus, et/ou alternativement, à de nombreux endroits différents du chariot à bras télescopique 1000.

Les capteurs d'objets 201 permettent de déterminer une position géographique absolue ou relative du chariot à bras télescopique 1000.

Le système anti-collision 20 est configuré pour analyser les signaux d'objets générés par les capteurs d'objets 201 et identifier une position relative du chariot à bras télescopique 1000 par rapport à un objet détecté.

A cet effet, le système anti-collision 20 comprend un capteur de détermination de distance 203. Le système de détermination de distance 203 est configuré pour déterminer une distance entre la machine de manutention et un objet détecté à partir des signaux d'objets générés par le ou les capteurs d'objets 201. Si la position géographique de l'objet détecté est connue du système de localisation 19 alors le système anti-collision 20 peut déterminer la position géographique absolue du chariot à bras télescopique 1000.

Le capteur de détermination de distance 203 est caractérisé par la zone de couverture 23. La zone de couverture 23 représente la réunion de l'ensemble des zones de perception SR des capteurs d'objets 201. Si le système de localisation comprend un unique capteur d'objet 201 alors la zone de couverture 23 est la zone de perception SR de l'unique capteur d'objet 201.

La zone de couverture 23 du système de détermination de distance 203 est caractérisée par une ou plusieurs dimensions représentatives. La zone de couverture 23 peut également être caractérisée par un angle. Par exemple, dans le plan horizontal de l'environnement du chariot télescopique 1000, un angle d'ouverture de la zone de couverture est le plus petit angle ayant pour sommet la position du chariot à bras télescopique 1000 délimitant une portion du plan horizontal contenant la zone de couverture 23.

La ou les dimensions représentatives sont définies par une longueur et un angle par rapport à une direction de mouvement du chariot télescopique 1000.

Par exemple, le capteur d'objet 201 peut être un radar de la gamme OHW fabriqué par la société Robert Bosch GmbH ou un radar de la gamme Sentry fabriqué par la société Sensata Technologies.

La [Fig.5] illustre un radar de la gamme OHW de la marque BOSCH dans une configuration Tx1 antenna et une configuration Tx2 antenna.

Dans cet exemple, un seul capteur d'objet 201 est utilisé. Ainsi, la zone de perception SR de l'unique capteur d'objet 201 définit la zone de couverture 23.

La [Fig.5] illustre en ordonnée et en abscisse la distance couverte par la zone de couverture 23.

Dans cet exemple, la zone de couverture 23 du capteur de détermination 203 comprend trois dimensions représentatives :
- une première dimension représentative 221 s'étendant le long de la direction de mouvement du chariot télescopique 1000, i.e. formant un angle de 0° avec la direction de mouvement du chariot télescopique 1000 ;
- une deuxième dimension représentative 222 s'étendant le long d'une direction formant un angle d'environ 15° avec la direction de mouvement du chariot télescopique 1000 ;
- une troisième dimension représentative 223 s'étendant le long d'une direction formant un angle d'environ 40° avec la direction de mouvement du chariot télescopique 1000.

Dans l'exemple illustré à la [Fig.5], la première dimension représentative 221 est d'environ 170 mètres, la deuxième dimension représentative 222 est d'environ 60 mètres et la troisième dimension représentative 223 est d'environ 80 mètres.

De plus, la zone de couverture 23 comprend une dimension maximale. Selon les caractéristiques des capteurs d'objets 201, la dimension maximale s'étend dans une direction formant un angle compris entre 0 et 80° avec une direction de mouvement du chariot à bras télescopique 1000. L'angle peut être compris entre 0 et 75°, 0 et 40°, 0 et 20° ou encore entre 0 et 10°.

En référence à la [Fig.4], le système anti-collision 20 prend en considération au moins trois distances différentes : une distance d'arrêt minimale 260 du chariot à bras télescopique 1000, une distance d'activation 240 et une dimension représentative de la zone de couverture.

Par exemple, la dimension représentative considérée est la première dimension représentative 221 s'étendant le long de la direction de mouvement du chariot télescopique 1000, i.e. formant un angle de 0° avec la direction de mouvement du chariot télescopique 1000.

La distance d'activation 240 correspond à la distance d'arrêt minimale 260 et une marge de sécurité 250. Autrement dit, la distance d'activation 240 est la somme de la distance d'arrêt minimale 260 et de la marge de sécurité 250.

La distance d'arrêt minimale 260 est la distance parcourue par le chariot à bras télescopique 1000 pendant le temps total de freinage, c'est-à-dire, la distance parcourue par le chariot à bras télescopique 1000 depuis l'instant où un conducteur commence à actionner un dispositif de commande du freinage jusqu'à l'instant où le chariot à bras télescopique 1000 s'arrête.

La distance d'arrêt minimale 260 correspond à une distance de freinage 231 du chariot à bras télescopique lorsque les actionneurs de freinage 261 sont activés et une distance de réaction 232 correspondant à la distance parcourue par le chariot à bras télescopique durant le temps de réaction du système de freinage 26. Autrement dit, la distance d'arrêt minimale 260 est la somme de la distance de freinage 231 et de la distance de réaction 232.

La distance de freinage 231 prend en compte la décélération admissible déterminée par le système anti-basculement 27. En effet, la décélération du chariot à bras télescopique 1000 pendant la phase de freinage est déterminée de sorte que le chariot à bras télescopique 1000 ne bascule pas vers l'avant.

La distance d'arrêt 260, la distance d'activation 240 et la dimension représentative 221 ne sont pas figées : elles sont susceptibles d'évoluer dans le temps. Par exemple, la distance de freinage 231 peut évoluer compte tenu de l'état de stabilité du chariot à bras télescopique 1000 et/ou de la vitesse du chariot à bras télescopique 1000. De même, la dimension représentative 221 peut évoluer dans le temps compte tenu des paramètres des capteurs d'objets 201 et/ou des conditions météorologiques.

La distance d'arrêt 260, la distance d'activation 240 et la dimension représentative 221 définissent trois cas :

Cas A: aucun objet 900 n'est détecté dans la zone de couverture 23. Néanmoins, il est possible qu'un obstacle 900 soit positionné en dehors de la zone de couverture 23, i.e. à une distance supérieure de la dimension représentative 221 par rapport au chariot à bras télescopique 1000.

Cas B: un objet 900 est détecté dans la zone de couverture 23, il est donc situé à une distance inférieure de la dimension représentative 221 par rapport au chariot à bras télescopique 1000. De plus, l'objet 900 est situé à une distance supérieure à la distance d'activation 240 par rapport au chariot à bras télescopique 1000.

Cas C: un objet 900 est situé à une distance inférieure de la distance d'activation 240 par rapport au chariot à bras télescopique 1000.

Cas D: un objet 900 est situé à une distance inférieure de la distance d'arrêt 260 par rapport au chariot à bras télescopique 1000. La collision est alors inévitable.

Dans le cas C, i.e. lorsque la distance déterminée par le capteur de détermination de distance 203 devient inférieure à la distance d'activation 240, le système anti-collision 20 envoie un signal de freinage au système de freinage 26 pour réduire la vitesse du chariot et éviter la collision.

Le signal de freinage communique la force de freinage à appliquer aux roues avant 300 et/ou aux roues arrière 400. Ainsi, le signal de freinage détermine la décélération du chariot à bras télescopique 1000 pendant la phase de freinage.

Dans le cas B, le système anti-collision 20 détecte un objet 900 mais le chariot à bras télescopique 1000 est suffisamment loin pour s'arrêter à temps en cas de freinage d'un opérateur. Le système anti-collision 20 ne déclenche donc pas de freinage.

Le cas A est accidentogène. En effet, aucun objet 900 n'est détecté dans la zone de couverture 23. Néanmoins, au moment où un objet 900 est détecté, il est possible que la distance d'arrêt soit devenue suffisamment grande pour que le chariot à bras télescopique 1000 soit dans le cas D au moment de la détection. Le module de limitation de vitesse 320 du contrôleur de limitation de vitesse 32 vise à éviter cette situation.

### Système anti-basculement 27

Le système anti-basculement est configuré pour déterminer une distance d'arrêt minimale à laquelle ou au-dessus de laquelle le chariot à bras télescopique 1000 ne basculera pas en raison au moins en partie de la décélération du chariot à bras télescopique 1000 à partir de la vitesse courante de déplacement du chariot à bras télescopique 1000. La vitesse courante de déplacement du chariot à bras télescopique 1000 est la vitesse à laquelle le chariot à bras télescopique 1000 se déplace lorsque le système de freinage 26 reçoit le signal de freinage envoyé par le système anti-collision 20.

Le système anti-basculement 27 comprend un système de stabilité 272, un système de détermination de la décélération admissible 273 et un système de détermination de la distance d'arrêt minimale 274. Le système anti-basculement comprend un contrôleur anti-basculement 271 adapté pour traiter les signaux générés par le système de stabilité 272, le système de détermination de la décélération admissible 273 et le système de détermination de la distance d'arrêt minimale 274.

Le système de stabilité 272 est configuré pour déterminer un état de stabilité du chariot à bras télescopique 1000. L'état de stabilité du chariot à bras télescopique 1000 caractérise un risque de basculement du chariot à bras télescopique 1000.

Différentes méthodes de détermination de l'état de stabilité sont envisageables et utilisables seules ou en combinaison les unes avec les autres.

Selon une première méthode de détermination de l'état de stabilité, le chariot élévateur à bras télescopique 1000 comprend en outre un détecteur de basculement 11 configuré pour produire un signal relatif à un moment de basculement appliqué au châssis 200 autour d'un axe de basculement, situé au niveau de l'essieu avant.

Dans un mode de réalisation, le détecteur de basculement 11 est agencé au niveau de l'essieu arrière 40.

Dans la [Fig.2], l'essieu arrière 40 du chariot élévateur à bras télescopique 1000 comprend deux bras de support de roue 60 portant des roues arrière 62.Chaque bras de support de roue 60 comprend un extensomètre 61 configuré pour mesurer une déformation en traction dudit bras de support de roue 60 dans une direction perpendiculaire audit bras 60. Alternativement, les extensomètres 61 sont configurés pour mesurer une déformation en flexion du bras de support de roue 60, en particulier une variation de longueur entre deux bornes espacées sur le bras de support de roue 60. Les signaux de mesure des extensomètres 61 peuvent être employés pour former le signal indicatif du moment de basculement, par exemple en tant que moyenne des deux signaux de mesure. Alternativement, il est possible d'employer un seul extensomètre 61 pour produire le signal indicatif du moment de basculement. De préférence, l'essieu arrière 40 est relié de manière oscillante au châssis 200 au moyen d'un pivot 66 d'axe longitudinal passant par une partie centrale 65 de l'essieu.

Par exemple, le système de stabilité 272 détermine l'état de stabilité à partir du signal produit par le détecteur de basculement 11 et d'une table de correspondance associant une valeur d'un moment de basculement avec un état de stabilité du chariot à bras télescopique 1000.

Par exemple, la table de correspondance est déterminée par extrapolation à partir d'au moins deux moments de basculement mesurés dans deux configurations différentes et/ou deux charges utiles 90 différentes. Par exemple, un premier moment de basculement est déterminé dans une configuration du chariot à bras télescopique 1000 dans laquelle le bras de manutention 600 est rétracté et sans aucune charge utile 90 ; et un deuxième moment de basculement est déterminé dans une configuration du chariot à bras télescopique 1000 dans laquelle le bras de manutention 600 est étendu au maximum avec une charge utile 90 maximale. A partir de ces deux moments de basculement, la table de correspondance est déterminée par extrapolation.

Selon une méthode de détermination, le système de stabilité 272 a accès à une ou plusieurs des bases de données comprenant les centres de gravité des composants du chariot à bras télescopique 1000 dans une configuration initiale du chariot à bras télescopique 1000, par exemple lorsque le bras de manutention 600 est rétracté, et les masses des principaux composants mobiles du chariot à bras télescopique 1000.

Par exemple, les masses et les centres de gravité du châssis 200, de l'essieu arrière et de l'essieu avant, du pied du bras de manutention 600, de chacun des deux segments télescopiques du bras de manutention 600, de l'outil porte charge 140 et du tablier lorsque le chariot à bras télescopique 1000 est dans la configuration initiale sont renseignés. Lorsque le chariot à bras télescopique 1000 est monté sur une tourelle rotative, la masse et le centre de gravité de la tourelle sont également renseignés.

De plus, selon la méthode de détermination de l'état de stabilité, le chariot élévateur à bras télescopique 1000 comprend en outre une pluralité de détecteurs de déplacement 18 configurés pour produire un signal relatif à des mouvements du bras de manutention 600 par rapport au corps principal 200.

Ces détecteurs de déplacement 18 sont par exemple configurés pour produire un signal relatif à une position du bras de manutention 600, en particulier un angle d'inclinaison du bras de manutention 600 par rapport au châssis 200 et/ou une longueur d'extension du bras de manutention 600 et un signal relatif à des mouvement de l'outil porte charge 140. Le cas échéant, le chariot élévateur à bras télescopique 1000 comprend en outre un détecteur de déplacement 18 configuré pour produire un signal relatif aux mouvements de la tourelle, par un capteur d'angle de rotation de la tourelle.

Le système de stabilité 272 est configuré pour recevoir les signaux des détecteurs de déplacement 18.

Les détecteurs de déplacement 18 comprennent par exemple un premier capteur situé au niveau de l'axe 70 et agencé pour mesurer l'angle d'inclinaison du bras de manutention 600. Les détecteurs de déplacement sont configurés pour produire un signal représentatif de l'angle d'inclinaison du bras de manutention 600 par rapport au châssis 200 en fonction des données du premier capteur. Les détecteurs de déplacement 18 comprennent par exemple un deuxième capteur situé au niveau du vérin d'extension et agencé pour mesurer une course dudit vérin d'extension. Les détecteurs de déplacement 18 sont configurés pour produire un signal représentatif de la longueur d'extension du bras de manutention 600 en fonction des données du deuxième capteur.

Selon une deuxième méthode de détermination de l'état de stabilité, le chariot à bras télescopique 1000 comprend un système de pesage de la charge utile 152 et un système de détermination de la position de la charge 154.

De plus, selon la deuxième méthode de détermination, le système de pesage de la charge utile 152 est relié à un capteur de pression adapté pour mesurer la pression dans le vérin hydraulique d'extension et/ou un capteur de pression adapté pour mesurer la pression dans le vérin hydraulique de levage 80. A partir des signaux générés par le système de pesage de la charge utile 152, le système de stabilité 272 détermine la masse et la position du centre de gravité de la charge utile 90 embarquée sur l'outil porte charge 140.

Selon la deuxième méthode de détermination de l'état de stabilité, le système de stabilité 272 détermine l'état de stabilité du chariot à bras télescopique 1000 à partir des centres de gravité et des masses des principaux composants mobiles du chariot à bras télescopique 1000 et de la charge utile.

Par exemple, à partir de la position des centres de gravité et des différentes masses mobiles du chariot à bras télescopique dans une configuration initiale du chariot à bras télescopique 1000 et de la charge utile 90 et d'un ou plusieurs des signaux générés par des détecteurs de déplacements 18, le système de stabilité 272 détermine la position courante du centre de gravité du chariot à bras télescopique muni de la charge utile 90.

Puis, à partir de la position courante du centre de gravité du chariot à bras télescopique muni de la charge utile 90, le système de stabilité 272 détermine une stabilité statique du chariot à bras télescopique 1000 et l'état de stabilité du chariot à bras télescopique 1000, par exemple, par application du principe fondamental de la dynamique. Par exemple, l'état de stabilité peut être le moment dynamique du chariot à bras télescopique 1000.

Le chariot à bras télescopique 1000 comprend un ou plusieurs capteurs de charge utile 204 configurés pour générer un ou plusieurs signaux indiquant une charge utile (par exemple, le poids de la charge utile 90) transportée par l'outil porte charge 140. Le système de détermination de la charge utile 152 détermine la charge utile 90 à partir des signaux générés par les capteurs de charge utile 204.

Par exemple, un ou plusieurs capteurs de pression associés au bras de manutention 600 et/ou un ou plusieurs capteurs de pression associés à l'actionneur de l'outil porte charge 140 génèrent des signaux indiquant la pression dans un ou plusieurs des cylindres hydrauliques, qui sont indicatifs de la charge utile 90 transportée par l'outil porte charge 140.

D'autres méthodes de détermination de la charge utile 90 mises en œuvre par le système de détermination de la charge utile 152 sont envisagées, telles que des estimations basées au moins en partie sur, par exemple, le type de matériau, la densité du matériau, et/ou le volume de l'outil porte charge 140, et les signaux indicatifs de telles estimations peuvent être générés et utilisés via le système de détermination de la charge utile 152.

Le chariot à bras télescopique 1000 peut également inclure (et/ou recevoir un ou plusieurs signaux de) un ou plusieurs capteur(s) de position d'attelage 206 configuré(s) pour générer un ou plusieurs signaux indiquant au moins l'un de :
- une position du bras de manutention 600 et/ou de l'outil porte charge 140 ;et/ou - une orientation du bras de manutention 600 et/ou de l'outil porte charge 140 par rapport au chariot à bras télescopique 1000.

Le système de détermination de la position de la charge 154 utilise ces signaux pour déterminer une position effective de la charge utile 90, par exemple, par rapport à un centre de gravité du chariot à bras télescopique 1000 (par exemple, sans la charge utile 90). Par exemple, le ou les capteurs de position d'attelage 206 comprennent un ou plusieurs capteurs configurés pour générer un ou plusieurs signaux indiquant une position de pivot du bras de manutention 600 par rapport au châssis 200, et/ou indiquant une position de pivot de l'outil porte charge 140 par rapport au bras de manutention 600. Dans certains exemples, un ou plusieurs capteurs de position de d'attelage 206 sont configurés pour générer un ou plusieurs signaux indiquant une longueur d'extension (ou de rétraction) du vérin 80 et/ou d'un vérin de l'outil porte charge 140.

Dans l'exemple illustré à la [Fig.1], la position de pivot du bras de manutention 600 par rapport au châssis 200 est fixe. Néanmoins, une autre configuration de la machine de manutention peut autoriser une position de pivot mobile du bras de manutention 600 par rapport au châssis 200.

Selon la deuxième méthode de détermination de l'état de stabilité, le poids de la charge utile 90 déterminée par le système de détermination de la charge utile 152 et la position de la charge utile 90 déterminée par le système de détermination de la position de la charge 154 sont utilisés par le système de stabilité 272 pour déterminer un centre de gravité effectif du chariot à bras télescopique 1000 dans son état chargé et une variation de la position du centre de gravité effectif par rapport à une position du centre de gravité effectif dans un état non chargé du chariot à bras télescopique 1000.

Par exemple, par rapport à un état non chargé, lorsque le chariot à bras télescopique 1000 transporte une charge utile 90 dans l'outil porte charge 140, le centre de gravité effectif du chariot à bras télescopique 1000 dans son état chargé se déplace vers le haut et vers l'avant.

Lorsque la position de la charge utile 90 change vers le haut (par exemple, le bras de manutention 600 est relevé), le centre de gravité effectif se déplace vers le haut par rapport au centre de gravité non chargé. Lorsque la charge utile 90 est déplacée vers l'avant (par exemple, la flèche est positionnée avec la charge utile plus loin de l'avant d'une cabine 116 du chariot à bras télescopique 1000), le centre de gravité effectif se déplace vers l'avant par rapport au centre de gravité non chargé.

À mesure que le centre de gravité effectif se déplace vers l'avant et vers le haut, la tendance du chariot à bras télescopique 1000 à basculer vers l'avant augmente. Ainsi, selon la deuxième méthode de détermination de l'état de stabilité, le système de stabilité 272 détermine l'état de stabilité du chariot à bras télescopique 1000 à partir de la détermination du centre de gravité effectif et/ou de la variation de la position du centre de gravité effectif par rapport à une position du centre de gravité effectif dans un état non chargé.

Le système anti-basculement 27 peut également comprendre un système de détermination d'une inclinaison du chariot à bras télescopique 1000 par rapport au sol et/ou par rapport au châssis 200.

Le système de détermination de la décélération admissible 273 est configuré pour déterminer une décélération admissible en fonction de l'état de stabilité. La décélération admissible permet d'arrêter la machine de manutention sans causer un basculement de la machine de manutention.

Dans certains exemples, la décélération admissible peut être calculée en temps réel, par le système de détermination de la décélération admissible 273 à partir de l'état de stabilité sur la base de principes physiques connus, et/ou de manière empirique sur la base, par exemple, d'essais établis à différents états de stabilité et/ou de principes physiques connus.

Par exemple, à partir de l'état de stabilité, le système de détermination de la décélération admissible 273 détermine la décélération maximale possible, par exemple par une approche analytique ou par dichotomie.

Lorsque la décélération admissible est au moins partiellement déterminée de manière empirique, une pluralité de décélérations admissibles empiriques peut être mises en corrélation avec des paramètres liés à la machine dans une ou plusieurs tables de recherche.

Le système anti-collision 20 détermine la force de freinage à appliquer sur les roues avant 300 et/ou roues arrière 400 en respectant la décélération admissible déterminée par le système de détermination de la décélération admissible 273.

A partir de la décélération admissible et d'une vitesse de déplacement actuelle, ou courante du chariot à bras télescopique 1000, le système de détermination de la distance d'arrêt minimale 274 détermine une distance de freinage 231.

Ainsi, la distance de freinage 231 prend en compte la décélération admissible déterminée par le système anti-basculement 27. En effet, la décélération du chariot à bras télescopique 1000 pendant la phase de freinage est inférieure ou égale à la décélération admissible, de sorte que le chariot à bras télescopique 1000 ne bascule pas vers l'avant.

A partir de la distance de freinage 231, le système de détermination de la distance d'arrêt minimale 274 détermine une distance d'arrêt minimale 260.

Cette distance d'arrêt minimale 260 est la distance d'arrêt à laquelle ou au-dessus de laquelle le chariot à bras télescopique 1000 ne basculera pas en raison de sa décélération à partir de la vitesse de déplacement à laquelle le chariot à bras télescopique 1000 se déplace jusqu'à une condition d'arrêt.

Dans certains exemples, la distance d'arrêt minimale 260 peut être calculée en temps réel sur la base de principes physiques connus et d'informations obtenues à partir du système de détermination de la position de la charge 154 et/ou du système de détermination de la charge utile 152, et/ou peut être déterminée de manière empirique sur la base, par exemple, d'essais et/ou de principes physiques connus.

Lorsque la distance d'arrêt minimale 260 est au moins partiellement déterminée de manière empirique, les distances d'arrêt minimales empiriques peuvent être mises en corrélation avec des paramètres liés à la machine dans une ou plusieurs tables de recherche, par exemple, et la distance d'arrêt minimale 260 peut être déterminée sur la base d'un ou de plusieurs paramètres liés à la machine.

Le système de détermination de la distance d'arrêt minimale 274 est en outre adapté pour calculer la distance d'arrêt minimale 260 en tenant compte d'une distance de réaction 232 correspondant à une distance parcourue pendant une durée de réaction d'un élément du chariot à bras télescopique 1000 pour réduire la vitesse de déplacement du chariot à bras télescopique 1000. La distance de réaction 232 dépend de la durée de réaction et de la vitesse courante du chariot à bras télescopique.

Le système de détermination de la distance d'arrêt minimale 274 est en outre adapté pour calculer une distance d'adaptation 240 en tenant compte de la distance d'arrêt minimale 260.

Par exemple, en référence à la [Fig.4], la distance d'adaptation 240 est déterminée en fonction d'une marge de sécurité représentant un temps de réaction de l'élément de la machine. Ainsi, la distance d'adaptation 240 est la somme de la distance d'arrêt minimale 260 et de la marge de sécurité 250. La marge de sécurité peut être nulle. Dans ce cas, la distance d'adaptation 240 est égale à la distance d'arrêt minimale 260.

Le système anti-basculement 27 peut aussi exploiter le détecteur de basculement 11 et/ou les capteurs de déplacement 18 pour empêcher ou restreindre des mouvements du bras de manutention 600 qui mettraient en péril la stabilité du chariot à bras télescopique 1000, selon la technique connue.

### Système de localisation 19

Le chariot élévateur à bras télescopique 1000 comprend un système de localisation 19 pour acquérir des données de localisation de la machine de manutention.

Le système de localisation 19 peut comprendre un ou plusieurs systèmes de positionnement 191 déterminant une position géographique absolue ou relative.

Le système de localisation 19 peut comprendre un système de positionnement par géolocalisation satellite ou un système de positionnement par géolocalisation GSM utilisant les antennes et les technologies des réseaux de téléphonie mobile, conçus pour la voix et le transfert de données, comme le GSM, l'UMTS ou le LTE.

Le système de localisation 19 peut également comprendre un système de géolocalisation par Wi-Fi. De la même façon qu'un terminal GSM peut se localiser sur un réseau mobile GSM, un terminal Wi-Fi peut utiliser la même méthode en se basant sur les identifiants des bornes Wi-Fi (SSID ou adresses MAC) qu'il détecte.

Le système de localisation 19 peut également comprendre un système de géolocalisation par RFID. Pour ce faire, une série de lecteurs RFID équipés de différents types d'antennes sont positionnés de façon à couvrir l'ensemble d'une zone souhaitée, par exemple un chantier ou un intérieur d'une usine.

Les systèmes de positionnement par géolocalisation satellite, par géolocalisation GSM, par Wi-Fi ou par RFID permettent de déterminer une position géographique absolue du chariot à bras télescopique 1000. Ils peuvent être utilisés en combinaison par le système de localisation 19.

Par ailleurs, le système de détermination d'une vitesse courante 25 peut déterminer la vitesse courante du chariot à bras télescopique à partir des positions géographiques déterminées par le système de localisation 19.

De manière alternative ou cumulative, le système de localisation 19 comprend un ou plusieurs des capteurs d'environnement 192.

Le ou les capteurs d'environnement 192 sont capables de détecter un objet positionné dans l'environnement proche du chariot à bras télescopique 1000 et sont configurés pour générer un signal d'objet indiquant la détection de tout ou partie d'un objet dans l'environnement proche du chariot à bras télescopique 1000.

L'environnement proche du chariot à bras télescopique 1000 peut être une zone centrée sur le chariot à bras télescopique 1000, par exemple un cercle ou une ellipse. L'environnement proche du chariot à bras télescopique 1000 peut désigner un cercle centré sur le chariot à bras télescopique 1000 de rayon compris entre 0 et 10 mètres, 0 et 20 mètres, 0 et 30 mètres, 0 et 40 mètres, 0 et 50 mètres. De même, l'environnement proche du chariot à bras télescopique peut être une ellipse centrée sur le chariot à bras télescopique 1000 de demi-grand axe et/ou demi-petit axe compris entre 0 et 10 mètres, 0 et 20 mètres, 0 et 30 mètres, 0 et 40 mètres, 0 et 50 mètres.

Comme illustré à la [Fig.3], le ou les capteurs d'environnement 192 sont, notamment, adaptés détecter un panneau de signalisation routière 10 dans l'environnement proche du chariot à bras télescopique 1000.

Le ou les capteurs d'environnement 192 peuvent inclure, par exemple, un ou plusieurs imageurs (par exemple, une ou plusieurs caméras), un ou plusieurs capteurs de détection et de télémétrie par la lumière (LIDAR), un ou plusieurs capteurs de navigation par le son (SONAR), ou un ou plusieurs capteurs de détection et de télémétrie par radio (RADAR), ou tout autre type de capteur approprié.

Le système de position 19 est adapté pour déterminer une position relative du chariot à bras télescopique 1000 par rapport à un objet situé dans l'environnement proche du chariot à bras télescopique 1000.

Le ou les capteurs d'environnement 192 peuvent inclure un ou plusieurs capteurs d'objet 201.

Le système de localisation 19 comprend un contrôleur de localisation 190 configuré pour traiter les signaux générés par le ou les systèmes de positionnement 191 et/ou le ou les capteurs d'environnement 192. Le contrôleur de localisation 190 est également adapté pour communiquer avec les autres systèmes du système de sécurité 1.

### Contrôleur de limitation de vitesse 32

Le système de sécurité 1 comprend un contrôleur de limitation de vitesse 32 adapté pour limiter une vitesse courante du chariot à bras télescopique 1000.

Pour ce faire, le contrôleur de limitation de vitesse 32 comprend un module de limitation de vitesse 320 configuré pour comparer une distance d'arrêt maximale admissible et la distance d'arrêt minimale 260, ou, le cas échéant, la distance d'adaptation 240.

Plusieurs méthodes de détermination de la distance d'arrêt maximale peuvent être utilisées par le contrôleur de limitation de vitesse 32. Ces méthodes peuvent être utilisées séparément ou combinées pour déterminer la distance d'arrêt maximale. Par exemple, un premier système de détermination d'une distance maximale 321 détermine une première distance d'arrêt maximale admissible en mettant en œuvre une première méthode de détermination de la distance d'arrêt maximale admissible et un deuxième système de détermination d'une distance maximale 322 détermine une deuxième distance d'arrêt maximale admissible en mettant en œuvre une deuxième méthode de détermination de la distance d'arrêt maximale admissible.

La distance d'arrêt maximale admissible retenue est alors la première distance d'arrêt maximale ou la deuxième distance d'arrêt maximale ou la plus petite distance entre la première distance d'arrêt maximale admissible et la deuxième distance d'arrêt maximale admissible.

La combinaison de deux méthodes de détermination de la distance d'arrêt maximale peut être généralisée à un nombre entier quelconque de méthodes.

Le contrôleur de limitation de vitesse 32 comprend un premier système de détermination d'une distance maximale 321.

Afin de déterminer la première distance d'arrêt maximale, le premier système de détermination d'une première distance maximale 321 peut avoir accès à une ou plusieurs bases de données 325 comprenant des informations réglementaires relatives à la distance maximale. La ou les bases de données 325 peuvent être accessibles suivant un accès local ou distant. Ainsi, le premier système de détermination d'une distance maximale 321 peut déterminer la première distance d'arrêt maximale en accédant à l'une ou plusieurs des bases de données 325.

Selon une première méthode de détermination, le premier système de détermination d'une distance maximale 321 détermine une première distance d'arrêt maximale admissible en fonction des données de localisation du chariot à bras télescopique 1000.

Cette première méthode de détermination propose de tenir compte d'une position relative du chariot à bras télescopique 1000 dans son environnement ou d'une position absolue du chariot à bras télescopique 1000 pour déterminer une vitesse de déplacement du chariot à bras télescopique 1000 garantissant que le chariot à bras télescopique 1000 soit à tout instant capable de s'arrêter de manière sûre.

Comme décrit précédemment, le système de localisation 19 est adapté pour déterminer une position relative ou absolue du chariot à bras télescopique.

A partir de la position relative ou absolue du chariot à bras télescopique 1000, le premier système de détermination d'une distance maximale 321 détermine la première distance d'arrêt maximale admissible.

Le premier système de détermination d'une distance maximale 321 détermine la première distance d'arrêt maximale admissible définie par une réglementation applicable à la position relative ou absolue du chariot à bras télescopique 1000.

Le système de localisation 19 peut déterminer une localisation relative du chariot à bras télescopique 1000 par rapport à des éléments de son environnement, notamment par rapport à des panneaux de signalisation routière.

Le premier système de détermination d'une distance maximale 321 peut extraire des informations de l'analyse de ces images, par exemple des informations réglementaires. Le premier système de détermination d'une distance maximale 321 détermine alors la première distance d'arrêt maximale admissible d'après les informations extraites, et le cas échéant des informations réglementaires applicables à cette localisation absolue contenues dans une ou plusieurs des bases de données accessibles par le premier système de détermination d'une distance maximale 321.

Selon un exemple, un capteur d'environnement 192 du système de localisation 19 identifie un panneau de signalisation routière 10. Le système de localisation 19 détermine une position relative du chariot à bras télescopique par rapport à ce panneau de signalisation routière 10 et/ou une distance du chariot à bras télescopique par rapport à ce panneau de signalisation routière 10.

Le premier système de détermination d'une distance maximale 321 est adapté pour identifier, à partir des signaux générés par le capteur d'objet 201, des informations réglementaires contenues dans le panneau de signalisation routière 10.

Le premier système de détermination d'une distance maximale 321 peut considérer que ces informations réglementaires s'appliquent au chariot à bras télescopique 1000 dès qu'un panneau de signalisation est détecté dans l'environnement proche ou encore si la distance du chariot à bras télescopique par rapport à ce panneau de signalisation routière 10 est ou devient inférieure à un seuil prédéterminé.

Le premier système de détermination d'une distance maximale 321 détermine alors la première distance d'arrêt maximale admissible en fonction des informations réglementaires contenues dans le panneau de signalisation routière 10.

Par exemple, le panneau de signalisation indique une vitesse maximale autorisée de 10 km/h. A partir d'informations contenues dans une ou plusieurs des bases de données auxquelles le premier système de détermination d'une distance maximale 321 a accès, le premier système de détermination d'une distance maximale 321 détermine une décélération minimale correspondante à une vitesse maximale autorisée de 10 km/ h. Par exemple, le premier système de détermination d'une distance maximale 321 détermine que la décélération minimale est de 3.5 m.s⁻² à partir de la directive UE n °167/2013 et ou encore, le premier système de détermination d'une distance maximale 321 détermine que la décélération minimale est de 2 m.s⁻² à partir de la norme ISO 62742.A partir de cette décélération minimale, le premier système de détermination d'une distance maximale 321 détermine la distance d'arrêt maximale admissible au voisinage du panneau de signalisation. Ainsi, le premier système de détermination d'une distance maximale 321 a déterminé la distance d'arrêt maximale admissible en fonction de la position relative du chariot à bras télescopique 1000.

Selon un autre exemple, le système de localisation 19 détermine une position absolue du chariot à bras télescopique 1000. Le premier système de détermination d'une distance maximale 321 détermine la première distance d'arrêt maximale admissible à partir de cette localisation absolue, et le cas échéant des informations réglementaires applicables à cette localisation absolue contenues dans une ou plusieurs des bases de données accessibles par le premier système de détermination d'une distance maximale 321.

Par exemple, le système de localisation 19 détermine les coordonnées GPS du chariot à bras télescopique 1000.

A partir de ces coordonnées GPS, le premier système de détermination d'une distance maximale 321 détermine que le chariot à bras télescopique 1000 est situé dans un chantier soumis à une réglementation en matière de distance d'arrêt maximale admissible. A partir d'informations contenues dans une ou plusieurs des bases de données auxquelles le premier système de détermination d'une distance maximale 321 a accès, le premier système de détermination d'une distance maximale 321 détermine la réglementation appliquée dans le chantier et détermine la distance d'arrêt maximale admissible. La réglementation peut prévoir que distance d'arrêt maximale admissible dépend d'une vitesse courante du chariot à bras télescopique 1000. Ainsi, le premier système de détermination d'une distance maximale 321 a déterminé la première distance d'arrêt maximale admissible en fonction de la position absolue du chariot à bras télescopique.

Selon un autre exemple, le système de localisation 19 détermine un passage du chariot à bras télescopique 1000 dans une zone géographique prédéterminée, par exemple une entrée dans une usine ou dans un chantier. Dans ce cas, le système de localisation 19 peut ne pas connaitre la position absolue du chariot à bras télescopique 1000 mais son passage dans une zone géographique prédéterminée déterminant la première distance d'arrêt maximale admissible.

De manière alternative ou cumulative, le premier système de détermination d'une distance maximale 321 peut également prendre en compte une situation météorologique d'une zone géographique dans laquelle se trouve le chariot à bras télescopique 1000.

La zone géographique peut être un chantier sur lequel est utilisé le chariot à bras télescopique. Elle peut être déterminée d'après des informations contenues dans l'une ou plusieurs des bases de données 325. Par exemple, la ou les bases de données 325 comprennent une cartographie définissant la zone géographique.

La zone géographique peut également être déterminée par les données de localisations acquises par le système de localisation 19.

Par exemple, l'une ou plusieurs des bases de données 325 comprennent une pluralité de situations climatiques et une première distance d'arrêt maximale admissible est associée à chacune des situations climatiques de la pluralité de situations climatiques.

Le premier système de détermination d'une distance maximale 321 détermine alors la première distance maximale correspondant à la situation climatique courante de la zone géographique. La situation climatique courante de la zone géographique peut être déterminée par le chariot à bras télescopique 1000 à partir d'un ou de plusieurs capteurs adaptés connus en soi ou communiqué au chariot à bras télescopique 1000 et transmise au premier système de détermination d'une distance maximale 321.

Une variation relative à la distance d'arrêt maximale admissible peut également être associée à chacune des situations climatiques de la pluralité de situations climatiques. Ainsi, le premier système de détermination d'une distance maximale 321 peut déterminer la première distance maximale admissible à partir d'une valeur initiale et de la variation associée à la situation climatique de la zone géographique. Cette valeur initiale peut être une distance d'arrêt maximale admissible déterminée par une autre méthode de détermination, par exemple à partir des données de localisation du chariot à bras télescopique 1000 comme décrit plus haut.

De manière alternative ou cumulative, le premier système de détermination d'une distance maximale 321 peut également prendre en compte des données d'horodatage, par exemple sous la forme d'un calendrier horaire. Par exemple, à chaque heure ou tranche horaire du calendrier horaire est associée une première distance d'arrêt maximale admissible ou une variation relative à la distance d'arrêt maximale admissible.

Ainsi, le premier système de détermination d'une distance maximale 321 peut déterminer la première distance maximale admissible à partir d'une valeur initiale et de la variation associée à l'heure ou la tranche horaire actuelle. Cette valeur initiale peut être une distance d'arrêt maximale admissible déterminée par une autre méthode de détermination, par exemple à partir des données de localisation du chariot à bras télescopique 1000 et/ou en fonction d'une situation météorologique d'une zone géographique dans laquelle se trouve le chariot à bras télescopique 1000 comme décrit plus haut .

De manière alternative ou cumulative, le premier système de détermination d'une distance maximale 321 peut également prendre en compte un nombre de machines de manutention présentes dans la zone géographique. Une pluralité de seuils relatifs au nombre de machines de manutention présentes dans la zone géographique est définie ; i.e. des gammes de nombres de machines de manutention sont déterminées d'après ces seuils.

Une première distance d'arrêt maximale admissible ou une variation relative à la distance d'arrêt maximale admissible est associée à chaque gamme de nombre de machines de manutention.

Ainsi, le premier système de détermination d'une distance maximale 321 peut déterminer la première distance maximale admissible à partir d'une valeur initiale et de la variation associée au nombre de machines de manutention présentes dans la zone géographique. Cette valeur initiale peut être une distance d'arrêt maximale admissible déterminée par une autre méthode de détermination, par exemple à partir des données de localisation du chariot à bras télescopique 1000 et/ou en fonction d'une situation météorologique d'une zone géographique dans laquelle se trouve le chariot à bras télescopique 1000 et/ou en fonction de données d'horodatage comme décrit plus haut.

Le premier système de détermination d'une distance maximale 321 peut également déterminer la première distance d'arrêt maximale en recevant cette première distance d'arrêt maximale de la part d'un système distinct, par exemple un serveur central distant. Dans ce cas, le serveur distant est adapté pour transmettre une distance d'arrêt maximale au premier système de détermination d'une distance maximale 321.

Enfin, le premier système de détermination d'une distance maximale 321 peut également déterminer la première distance d'arrêt maximale en appliquant un paramètre machine préalablement renseigné par un utilisateur. La première distance maximale admissible est alors un paramètre du système de sécurité 1.

Le contrôleur de limitation de vitesse 32 comprend un deuxième système de détermination d'une distance maximale 322.

Selon la deuxième méthode de détermination, la deuxième distance d'arrêt maximale admissible est déterminée en fonction d'une dimension représentative de la zone de couverture du capteur de détermination de distance du chariot à bras télescopique 1000.

Cette deuxième méthode de détermination propose de tenir compte de la zone de couverture du capteur de détermination de distance pour déterminer une vitesse de déplacement du chariot à bras télescopique 1000 garantissant que le chariot à bras télescopique 1000 soit à tout instant capable de s'arrêter de manière sûre.

Le deuxième système de détermination d'une distance maximale 322 détermine la deuxième distance d'arrêt maximale admissible de sorte qu'elle soit égale ou inférieure à une dimension représentative de la zone de couverture.

Comme expliqué plus haut, la zone de couverture 23 du capteur de détermination de distance 203 est caractérisée par une ou plusieurs dimensions représentatives et la ou les dimensions représentatives sont définies par une longueur et un angle par rapport à une direction de mouvement du chariot télescopique 1000.

Selon un premier exemple, le deuxième système de détermination d'une distance maximale 322 considère la dimension représentative 221 formant un angle nul avec la direction de mouvement du chariot télescopique 1000. Dans l'exemple présenté plus haut, la dimension représentative formant un angle nul avec la direction de mouvement du chariot télescopique 1000 est la première dimension représentative 221.Le système de détermination d'une distance maximale 32 détermine alors la deuxième distance d'arrêt maximale admissible de sorte qu'elle soit égale ou inférieure à la dimension représentative formant un angle nul avec la direction de mouvement du chariot télescopique 1000.

Selon un second exemple, le deuxième système de détermination d'une distance maximale 322 considère la dimension maximale de la zone de couverture 23 comme dimension représentative de la zone de couverture 23. Le système de détermination d'une distance maximale 32 détermine la deuxième distance d'arrêt maximale admissible de sorte qu'elle soit égale ou inférieure à la dimension maximale de la zone de couverture 23.

La sélection de la dimension représentative considérée par le deuxième système de détermination d'une distance maximale 322 pour déterminer la deuxième distance d'arrêt maximale admissible est prédéterminée par un utilisateur du chariot à bras télescopique 1000 ou déterminée par le deuxième système de détermination d'une distance maximale 322. Dans ce dernier cas, le deuxième système de détermination d'une distance maximale 322 peut sélectionner la dimension représentative considérée en tenant compte de la vitesse courante du chariot à bras télescopique 1000.

Le système de sécurité 1 vise à garantir que la machine de manutention soit à tout instant capable de s'arrêter de manière sûre dans les conditions imposées par la localisation de la machine de manutention.

Notamment, le système de sécurité 1 vise à garantir que le chariot à bras télescopique 1000 ne soit jamais dans le Cas D décrit plus haut.

Pour ce faire, le module de limitation de vitesse 320 compare la distance d'arrêt maximale admissible retenue et la distance d'arrêt minimale 260, ou, le cas échéant, la distance d'adaptation 240.

Si le module de limitation de vitesse 320 détermine que la distance d'arrêt maximal admissible est inférieure à la distance d'arrêt minimale 260, le chariot à bras télescopique n'est pas en sécurité et/ou il met en danger son environnement. Autrement dit, la distance d'arrêt minimale 260 est supérieure à la distance d'arrêt maximale admissible.

En réponse, le contrôleur de limitation de vitesse 32 transmet un signal d'adaptation à un élément du chariot à bras télescopique 1000 pour réduire la vitesse de déplacement actuelle de sorte que la distance d'arrêt minimale 260 devienne inférieure ou égale à la distance d'arrêt maximale admissible.

L'élément du chariot à bras télescopique 1000 fait partie de la chaine de transmission ou du système de freinage 26 du chariot à bras télescopique 1000.

Par exemple, le contrôleur de limitation de vitesse 32 peut commander l'un ou plusieurs des actionneurs de freinage 261 afin de réduire la vitesse de déplacement actuelle de sorte que la distance d'adaptation 240 devienne inférieure ou égale à la distance d'arrêt maximale admissible.

De manière alternative ou cumulative, le contrôleur de limitation de vitesse 32 peut commander le moteur thermique ou électrique pour faire baisser la vitesse de déplacement ou un ou plusieurs éléments 501 de la première chaine de transmission 500 de sorte à diminuer la puissance transmise par le moteur 5 aux roues avant 300 et/ou aux roues arrière 400. Ainsi, la vitesse du chariot à bras télescopique 1000 peut diminuer jusqu'à ce que la distance d'arrêt minimale 260 devienne inférieure ou égale à la distance d'arrêt maximale admissible.

De manière alternative ou cumulative, le contrôleur de limitation de vitesse 32 peut inhiber une demande d'augmentation de la vitesse de déplacement transmise par l'organe de demande 120 de sorte que la vitesse courant du chariot à bras télescopique 1000 diminue et que, in fine, la distance d'arrêt minimale 260 devienne inférieure ou égale à la distance d'arrêt maximale admissible.

De même, si le module de limitation de vitesse 320 détermine que la distance d'arrêt maximal admissible est inférieure à la distance d'adaptation 240, le chariot à bras télescopique 1000 n'est pas en sécurité et/ou il met en danger son environnement. En réponse, le contrôleur de limitation de vitesse 32 transmet un signal d'adaptation à un élément de la machine de manutention pour réduire la vitesse de déplacement actuelle de sorte que la distance d'adaptation 240 devienne inférieure ou égale à la distance d'arrêt maximale admissible.

Les exemples décrits précédemment concernant la transmission du signal d'adaptation à l'élément de la machine de manutention pour réduire la vitesse de déplacement actuelle de sorte que la distance d'arrêt minimale 260 devienne inférieure ou égale à la distance d'arrêt maximale admissible peuvent être appliqués similairement pour rendre la distance d'arrêt d'activation inférieure ou égale à la distance d'arrêt maximale admissible.

Le système de sécurité 1 décrit précédemment est un système réactif. De manière continue, ou en temps-réel, le système de localisation 19 et calculateur 7 réalisent les opérations décrites précédemment permettant de garantir que la machine de manutention soit à tout instant capable de s'arrêter de manière sûre dans les conditions imposées par la localisation de la machine de manutention.

Le système de sécurité 1 permet de mettre en œuvre un procédé de commande de sécurité 10 000 illustré à la [Fig.8].

A l'étape 1, le système de stabilité 272 détermine un état de stabilité du chariot à bras télescopique 1000.

A l'étape 2, le système de détermination de la décélération admissible 273détermine une décélération admissible en fonction de l'état de stabilité.

A l'étape 3, le système de détermination de la distance d'arrêt minimale 274 détermine une distance d'arrêt minimale 260 en fonction de la décélération admissible et d'une vitesse de déplacement actuelle, ou courante du chariot à bras télescopique 1000.

A l'étape 4, le premier système de détermination d'une distance maximale 321 détermine une première distance d'arrêt maximale admissible en mettant en œuvre la première méthode de détermination de la distance d'arrêt maximale admissible et/ ou le deuxième système de détermination d'une distance maximale 322 détermine la deuxième distance d'arrêt maximale admissible en mettant en œuvre une deuxième méthode de détermination de la distance d'arrêt maximale admissible. Le cas échéant, la plus petite des distances d'arrêt maximale est retenue par le module de limitation de vitesse 320.

A l'étape 5, le module de limitation de vitesse 320 compare la distance d'arrêt maximale admissible et la distance d'arrêt minimale 260, ou, le cas échéant, la distance d'adaptation 240.

A l'étape 6, en réponse à la détermination de ce que la distance d'arrêt minimale 260 ou une la distance d'adaptation 240 est ou devient supérieure à la distance d'arrêt maximale admissible, le contrôleur de limitation de vitesse 32 transmet un signal d'adaptation à un élément du chariot à bras télescopique 1000 pour réduire la vitesse de déplacement actuelle de sorte que la distance d'arrêt minimale 260 ou la distance d'arrêt de référence 240 devienne inférieure ou égale à la distance d'arrêt maximale admissible.

L'étape 4 peut être réalisée à n'importe quel moment du procédé.

### Mode prédictif

Le système de sécurité 1 peut également fonctionner selon un mode prédictif. C'est alors un système prédictif déterminant une localisation géographique future et un état de stabilité à un horizon de temps prédéterminé.

L'horizon de temps peut être de l'ordre de la seconde ou de la minute. Par exemple, le système de sécurité peut fonctionner selon le mode prédictif avec un horizon de temps entre 5 et 60 secondes ou entre 60 secondes et 5 minutes. Selon un autre exemple, l'horizon de temps est égal à la durée de réaction d'un élément du chariot à bras télescopique 1000 configuré pour réduire la vitesse de déplacement du chariot à bras télescopique 1000.

Dans le mode prédictif, le système de sécurité 1 est configuré pour déterminer ou prédire une localisation géographique future à partir de la localisation géographique courante et/ou des localisations géographiques passées du chariot à bras télescopique 1000.

Le système de sécurité 1 est configuré pour déterminer ou prédire un état de stabilité futur à partir de l'état de stabilité courant et/ou des l'état de stabilité passés du chariot à bras télescopique 1000, de la localisation géographique courante et/ou des localisation géographiques passées du chariot à bras télescopique 1000.

Par exemple, le système de sécurité 1 peut considérer un ou plusieurs profils de variation de l'état de stabilité et déterminer l'état de stabilité futur à partir de l'état de stabilité courant et/ou des l'état de stabilité passées du chariot à bras télescopique 1000 et d'un profil de variation de l'état de stabilité sélectionné. La sélection peut être réalisée en fonction de la localisation géographique courante ou future du chariot à bras télescopique 1000.

Selon un autre exemple, le système de sécurité 1 peut considérer que l'état de stabilité futur est identique à l'état de stabilité courant. Par exemple, lorsque l'horizon de temps est égal à la durée de réaction d'un élément du chariot à bras télescopique 1000 configuré pour réduire la vitesse de déplacement du chariot à bras télescopique 1000, le système de sécurité 1 considère que l'état de stabilité futur est identique à l'état de stabilité courant.

A partir de la prédiction de la localisation géographique future et de l'état de stabilité futur, le système de sécurité 1 détermine une distance d'arrêt minimale 260 ou une distance d'arrêt d'activation d'après les étapes précédemment décrites à propos du mode réactif.

De même, selon le mode prédictif, si le système de sécurité 1 détermine que la distance d'arrêt maximal admissible est inférieure à la distance d'arrêt minimale 260, le chariot à bras télescopique ne sera pas en sécurité et/ou il mettra en danger son environnement à l'horizon de temps déterminé.

Le mode prédictif est particulièrement avantageux lorsque l'horizon de temps est égal à la durée de réaction d'un élément du chariot à bras télescopique 1000 configuré pour réduire la vitesse de déplacement du chariot à bras télescopique 1000 ce qu'il permet de transmettre le signal d'adaptation plus tôt et ainsi d'anticiper la durée de réaction.

Les opérations réalisées par le contrôleur de freinage 263, le contrôleur de limitation de vitesse 32, le contrôleur anti-basculement 271, le contrôleur de localisation 190 et/ou le contrôleur anti-collision 202 peuvent être mises en œuvre dans un logiciel, un matériel, une logique d'application ou une combinaison de logiciels, de matériels et de logiques d'application. Le logiciel, la logique d'application et/ou le matériel peut résider sur le chariot à bras télescopique 1000, sur un dispositif distinct ou sur une pluralité de dispositifs. Si on le souhaite, une partie du logiciel, de la logique d'application et/ou du matériel peut résider sur le chariot à bras télescopique 1000, une partie du logiciel, de la logique d'application et/ou du matériel peut résider sur un dispositif séparé, et une partie du logiciel, de la logique d'application et/ou du matériel peut résider sur une pluralité de dispositifs. Dans un exemple de réalisation, la logique d'application, le logiciel ou un ensemble d'instructions est conservé sur l'un des divers supports conventionnels lisibles par ordinateur. Dans le contexte du présent document, un « support lisible par ordinateur » peut être tout support ou moyen pouvant contenir, stocker, communiquer, propager ou transporter les instructions à utiliser par ou en relation avec un système, un appareil ou un dispositif d'exécution d'instructions, tel qu'un ordinateur. Un support lisible par ordinateur peut comprendre un support de stockage lisible par ordinateur qui peut être tout support ou moyen pouvant contenir ou stocker les instructions à utiliser par ou en relation avec un système, un appareil ou un dispositif d'exécution d'instructions, tel qu'un ordinateur.

Par exemple, les opérations réalisées par le système de sécurité 1 sont réalisées par un ou plusieurs calculateurs. Le ou les calculateurs sont configurés pour réaliser une pluralité d'étapes ou d'opérations, décrites ci-dessus, permettant de garantir que la machine de manutention soit à tout instant capable de s'arrêter de manière sûre dans les conditions imposées par la localisation de la machine de manutention.

Le ou les calculateurs comprennent au moins un processeur ; et au moins une mémoire comprenant un code de programme informatique, la au moins une mémoire et le code de programme informatique étant configurés pour, avec l'au moins un processeur, provoquer les opérations réalisées par le contrôleur de freinage 263, le contrôleur de limitation de vitesse 32, le contrôleur anti-basculement 271, le contrôleur de localisation 190 et/ou le contrôleur anti-collision 202.

Le ou les calculateurs ont accès à une ou plusieurs bases de données 325 contenant des informations réglementaires relatives à une décélération minimale applicable à une position géographique ou une zone géographique et/ou une distance d'arrêt maximale admissible applicable à une position géographique ou une zone géographique.

Par exemple, les informations réglementaires peuvent comprendre des graphes définissant une décélération minimale en fonction d'une vitesse de déplacement courante à respecter à une position géographique ou une zone géographique.

Par exemple, la [Fig.7] est un exemple de graphe définissant pour un tracteur T et une machine de manutention M, par exemple le chariot à bras télescopique 1000, la distance d'arrêt maximale en fonction de leur vitesse de déplacement courante.

Le système de sécurité 1 a été décrit dans un mode de réalisation appliqué à un chariot à bras télescopique 1000.

Les différents capteurs décrits ci-dessus peuvent être utilisés de manière commune par plusieurs systèmes du chariot à bras télescopique 1000.

Le système de sécurité 1 qui a été décrit ci-dessus en référence à un chariot à bras télescopique 1000 peut aussi être employé dans différentes machines de manutention réalisées, par exemple, sous la forme d'une grue de levage, nacelle élévatrice, chargeuse à godet ou autre.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Système de sécurité (1) pour une machine de manutention (1000), le système de sécurité comprenant :
un capteur de détermination de distance (203) embarqué dans la machine de manutention, le capteur de détermination de distance étant configuré pour déterminer une distance entre la machine de manutention et un objet (900) positionné dans une zone de couverture (23),
un contrôleur configuré pour :
- déterminer un état de stabilité de la machine de manutention,
- déterminer une décélération admissible de la machine de manutention en fonction de l'état de stabilité, la décélération admissible étant apte à arrêter la machine de manutention sans causer un basculement de la machine de manutention,
- déterminer une distance d'arrêt minimale (260) en fonction d'une vitesse de déplacement actuelle de la machine de manutention (1000) et de la décélération admissible,
- déterminer une distance d'arrêt maximale admissible en fonction d'une dimension représentative (221 ;222 ;223) de la zone de couverture du capteur de détermination de distance (203),
- en réponse à la détermination de ce que la distance d'arrêt minimale (260) ou une distance d'arrêt de référence (240) dépendant de la distance d'arrêt minimale est ou devient supérieure à la distance d'arrêt maximale admissible, transmettre un signal d'adaptation à un élément de la machine de manutention pour réduire la vitesse de déplacement actuelle de sorte que la distance d'arrêt minimale (260) ou la distance d'arrêt de référence (240) devienne ou reste inférieure ou égale à la distance d'arrêt maximale admissible.

2. Système de sécurité selon la revendication précédente, dans lequel :
- le capteur de détermination de distance (203) comprend un ou plusieurs capteurs d'objets (201) configurés pour générer un signal d'objet indiquant la détection de tout ou partie d'un objet (900) dans la zone de couverture (23) ,
- le capteur de détermination de distance (203) étant configuré pour déterminer la distance entre la machine de manutention (1000) et l'objet positionné dans la zone de couverture à partir des signaux d'objets générés par le ou les capteurs d'objets (201).

3. Système de sécurité selon la revendication précédente dans lequel le ou les capteurs d'objets (201) sont chacun **caractérisé par** une zone de perception (SR), le ou les capteurs d'objets étant capables de détecter un objet positionné à l'intérieur de leur zone de perception (SR), la zone de couverture (23) étant la réunion des zones de perception (SR).

4. Système de sécurité selon l'une quelconque des revendications 2 à 3 dans lequel le ou les capteurs d'objet (201) comprennent un ou plusieurs imageurs un ou plusieurs capteurs de détection et de télémétrie par la lumière (LIDAR), un ou plusieurs capteurs de navigation par le son (SONAR), et/ou un ou plusieurs capteurs de détection et de télémétrie par radio (RADAR).

5. Système de sécurité selon l'une quelconque des revendications précédentes dans lequel la au moins une dimension représentative (221 ;222,223) de la zone de couverture est une dimension représentative (221) formant un angle nul avec la direction de mouvement de la machine de manutention.

6. Système de sécurité selon l'une quelconque des revendications précédentes dans lequel la au moins une dimension représentative (221 ;222,223) de la zone de couverture est une plus petite dimension parmi une pluralité de dimensions représentatives de la zone de couverture.

7. Système de sécurité selon l'une quelconque des revendications précédentes dans lequel la au moins une dimension représentative (221 ;222,223) de la zone de couverture est prédéterminée et enregistrée dans une base de données accessible par le calculateur.

8. Système de sécurité selon l'une quelconque des revendications précédentes dans lequel la distance d'arrêt de référence (240) dépasse la distance d'arrêt minimale (260) par une distance de sécurité (250) .

9. Système de sécurité selon l'une quelconque des revendications précédentes, comprenant en outre un système de pesage de charge (152) pour déterminer une masse et une position d'une charge transportée par la machine de manutention, le contrôleur étant configuré pour déterminer l'état de stabilité en fonction de la masse et de la position de la charge déterminés par le système de pesage de charge.

10. Système de sécurité selon l'une quelconque des revendications précédentes comprenant en outre un système anti-collision (20) configuré pour détecter automatiquement un risque de choc avec un objet positionné dans la zone de couverture (23) de la machine de manutention à partir de la distance entre la machine de manutention et l'objet positionné dans la zone de couverture et pour activer un système de freinage (26) de la machine de manutention afin de réduire la vitesse de la machine de manutention et d'éviter le choc ou d'en atténuer les conséquences.

11. Machine de manutention comprenant un système de sécurité selon l'une quelconque des revendications précédentes, la machine de manutention comportant un corps principal monté sur des roues pour se déplacer au sol, un bras de manutention (600) destiné à recevoir une charge devant être déplacée, le bras de manutention étant articulé autour d'un axe horizontal par rapport au corps principal, et un dispositif d'actionnement configuré pour exécuter un mouvement du bras de manutention par rapport au corps principal, le dispositif d'actionnement comportant un vérin hydraulique de levage monté entre le bras de manutention et le corps principal pour exécuter un mouvement du bras de manutention autour de l'axe horizontal, la machine de manutention comprenant un élément apte à recevoir le signal d'adaptation et à réduire la vitesse de déplacement actuelle en réponse au signal d'adaptation.

12. Machine de manutention selon la revendication précédente dans laquelle le bras de manutention comprend au moins deux segments télescopiques déployables à l'aide d'un vérin d'extension agencé entre les au moins deux segments.

13. Machine de manutention selon l'une quelconque des revendications 11 à 12 configurée sous la forme d'un chariot élévateur à bras télescopique.

14. Machine de manutention selon l'une quelconque des revendications 11 à 13 dans laquelle l'élément pour réduire la vitesse de déplacement actuelle fait partie d'une chaine de transmission ou d'un système de freinage (26) de la machine de manutention.

15. Procédé de commande de sécurité (10 000) comprenant les étapes suivantes :
- déterminer un état de stabilité d'une machine de manutention (1000),
- déterminer une décélération admissible de la machine de manutention en fonction de l'état de stabilité, la décélération admissible étant apte à arrêter la machine de manutention sans causer un basculement de la machine de manutention,
- déterminer une distance d'arrêt minimale (260) en fonction d'une vitesse de déplacement actuelle de la machine de manutention (1000) et de la décélération admissible,
- déterminer une distance d'arrêt maximale admissible en fonction d'une dimension représentative (221 ;222 ;223) d'une zone de couverture d'un capteur de détermination de distance (203) embarqué dans la machine de manutention, le capteur de détermination de distance étant configuré pour déterminer une distance entre la machine de manutention et un objet (900) positionné dans la zone de couverture (23),
- en réponse à la détermination de ce que la distance d'arrêt minimale (260) ou une distance d'arrêt de référence (240) dépendant de la distance d'arrêt minimale est ou devient supérieure à la distance d'arrêt maximale admissible, transmettre un signal d'adaptation à un élément de la machine de manutention pour réduire la vitesse de déplacement actuelle de sorte que la distance d'arrêt minimale (260) ou la distance d'arrêt de référence (240) devienne ou reste inférieure ou égale à la distance d'arrêt maximale admissible
